# FASCICULE DE BREVET EUROPEEN

(11) **EP 0 246 989 B1**
(45) Date de publication et mention de la délivrance du brevet: **27.02.1991**
(21) Numéro de dépôt: 87420135.3
(22) Date de dépôt: 20.05.1987
(51) Int. Cl.: E05G 1/026, A47G 29/12

(54) **Portillon de sécurité notamment pour boîtes, cases et coffres**
Sicherheitstür, insbesondere für Kästen, Fächer und Geldschränke
Security door, especially for boxes, cases and saves

(30) Priorité: 22.05.1986 FR 8607502
(43) Date de publication de la demande: 25.11.1987
(73) Titulaire: FELIX Père & Fils, Société Anonyme, F-26800 Portes les Valence (FR)
(72) Inventeur: Felix, Claude, F-26800 Portes les Valence (FR)
(74) Mandataire: Ropital-Bonvarlet, Claude

(56) Documents cités:
- WO-A-80/01928
- FR-A- 2 386 679
- US-A- 4 070 074
- US-A- 4 158 337
- US-A- 4 158 337

## Description

La présente invention concerne le domaine de la sécurité des boîtes, cases et coffres et elle vise, plus particulièrement, les moyens dissuasifs capables de s'opposer au vandalisme mineur dont font généralement l'objet les portillons d'accès ou panneaux mobiles de fermeture de tels équipements.

A titre d'application préférée, l'invention vise la sécurité des boîtes aux lettres, à caractère individuel ou collectif, qui font fréquemment l'objet de tentatives d'effractions par atteintes portées, le plus souvent, sur l'organe de verrouillage ou, encore, parfois, directement sur l'un des côtés du panneau mobile de fermeture et, plus généralement, celui proche de l'organe de verrouillage.

Les portillons de tels équipements peuvent être du type emboîté, comme l'enseigne le brevet **US 4 158 337**. Selon ce brevet, il est prévu de munir la face arrière du portillon d'un panneau plat, mobile par l'intermédiaire d'un système de verrouillage du type à came ou excentrique. Le panneau mobile est ainsi apte à venir coopérer avec des contreparties de l'entourage pour fermer la case ou la boîte.

Un tel système de fermeture nécessite une construction spéciale de l'entourage et du portillon, pour assurer la coopération des contreparties complémentaires en fermeture. Il en résulte un prix de revient élevé pour un équipement qui, généralement, ne fait pas intervenir un investissement important.

Un autre inconvénient d'un tel système réside dans le fait que le portillon ne représente pas un élément faisant partie de l'équipement intégré à la boîte ou à la case. Un tel portillon constitue, après ouverture, en fait une pièce indépendante exigeant de l'utilisateur une attention propre.

Les portillons peuvent aussi être montés articulés sur un axe proche de l'un des côtés et comporter, sur le côté opposé ou à proximité de ce dernier, un mécanisme d'ouverture-fermeture. Ce mécanisme est, le plus souvent, constitué par un barillet de serrure portant un pêne capable d'être déplacé en ou hors d'engagement d'avec une gâche solidaire de l'entourage de porte ou, encore, formée par ce dernier.

Une telle construction, simple et bon marché, ne répond pas à la recherche d'une sécurité dissuasive contre les actes de vandalisme et les tentatives d'effraction qui sont portées, le plus généralement, par un instrument formant levier, inséré entre l'entourage et le bord du panneau mobile portant l'organe de verrouillage.

Le brevet **US-4 070 074** correspondant au préambule de la rev. 1 illustre un tel exemple de construction dans lequel il est, supplémentairement, prévu de monter le portillon sur un axe de pivotement, cet axe étant déplaçable dans des lumières oblongues disposées sur l'encadrement. Après ouverture du pêne pivotant traditionnel, l'utilisateur commande manuellement le déplacement du portillon perpendiculairement à l'axe et parallèlement à son propre plan pour dégager le bord du portillon portant le pêne par rapport à l'encadrement.

Une telle proposition n'apparaît pas de nature à améliorer la dissuasion de tentative d'ouverture frauduleuse. En effet, la fermeture est toujours assurée par un mécanisme de type traditionnel, toujours facilement accessible, en raison de la position avancée du pêne par rapport au bord d'engagement. Une tentative d'effraction peut être conduite en engageant un outil entre l'encadrement et le bord d'engagement.

Une telle proposition n'est pas de nature non plus à donner satisfaction aux utilisateurs qu'elle astreint à abandonner l'acte réflexe habituel d'ouverture d'un portillon pivotant par l'intermédiaire d'une simple traction sur la clé après ouverture, pour adopter un nouveau comportement recourant à la combinaison de trois actes élémentaires, savoir rotation de la clé, translation du portillon et ouverture de ce dernier.

C'est un objet de l'invention d'apporter remède aux problèmes ci-dessus en proposant un nouveau portillon particulièrement conçu de façon simple mais robuste pour être à même de fournir une résistance dissuasive aux actes de vandalisme et autres tentatives d'effraction.

Un autre objet de l'invention est d'apporter, dans le domaine technique ci-dessus, des perfectionnements aux panneaux mobiles ou portillons, de telle manière qu'ils soient à mêmes d'assumer la fonction ci-dessus, tout en étant d'un coût intéressant.

Encore un autre objet de l'invention est de proposer un nouveau portillon apte à résoudre le problème posé, sans comporter d'organe technique impliquant, pour sa manoeuvre, soit une connaissance particulière, soit la disponibilité d'instruments ou de matériels autres que ceux habituellement mis en oeuvre pour assurer l'ouverture et la fermeture, ainsi que le déverrouillage ou le verrouillage d'un portillon ordinaire.

Pour atteindre les buts ci-dessus, l'objet de l'invention est caractérisé en ce que :
- le panneau est monté par des lumières oblongues sur l'axe et comporte sur un côté parallèle à celui voisin de l'axe, un bord replié vers l'extérieur formant languette de verrouillage susceptible d'être engagée derrière l'encadrement et présentant une largeur au plus égale à la longueur des lumières,
- l'encadrement présente, perpendiculairement à l'axe, une mesure intérieure légèrement plus grande que celle correspondante du panneau augmentée de la largeur de la languette,
- et le moyen de verrouillage est constitué par un mécanisme de commande en translation du panneau par rapport et perpendiculairement à l'axe sur une mesure égale à la longueur utile des lumières, de manière à assurer, soit le dégagement, soit l'engagement de la languette derrière l'encadrement.

L'invention a également pour objet une boîte, une case ou un coffre équipé d'un tel portillon.

Diverses autres caractéristiques ressortent de la description faite ci-dessous en référence aux dessins annexés qui montrent, à titre d'exemples non limitatifs, des formes de réalisation de l'objet de l'invention.
La **fig. 1** est une coupe en plan d'une boîte du type "boîte aux lettres" équipée d'un portillon conforme à l'invention.
La **fig. 2** est une coupe prise selon la ligne brisée **II-II** de la **fig. 1**.
Les **fig. 3** et **4** sont des perspectives partielles illustrant, à plus petite échelle, deux phases de mise en oeuvre du portillon conforme à l'invention.
Les **fig. 5** et **6** sont des élévations illustrant deux variantes de réalisation d'un des éléments constitutifs de l'objet de l'invention.

Les **fig. 1** et **2** montrent une boîte **1** du type "boîte aux lettres" comprenant, en façade, un encadrement **2** de support d'un portillon de sécurité **3**. L'encadrement **2** est de type tubulaire selon les dessins mais pourrait, bien entendu, être réalisé de toute autre façon convenable. L'encadrement **2** supporte un axe de pivotement **4** sur lequel est monté le portillon **3**. Dans le cas présent et le plus généralement, l'axe **4** occupe une direction verticale. Il doit, toutefois, être considéré qu'il est également possible de réaliser un montage dans lequel l'axe **4** occupe une position horizontale.

Le portillon **3** comprend un panneau mobile **5** comportant, sur deux côtés opposés, deux bords tombés **6**, de préférence parallèles entre eux. Les bords tombés **6** présentent, à proximité d'un côté commun adjacent **7**, deux lumières oblongues **8** dont les grands axes sont parallèles au plan du panneau **5**. Les lumières **8** sont réservées au montage du panneau mobile **5** sur l'axe **4**.

Le panneau mobile **5** est réalisé de manière à présenter, entre les faces extérieures de ses côtés **6**, une dimension généralement inférieure à celle correspondante définie par l'encadrement de support **2**.

Le panneau mobile **5** comporte, à l'opposé du côté **7** parallèle à l'axe **4**, un bord tombé **9** prolongé par un bord **10** replié extérieurement. Le bord **10** présente une largeur qui est, de préférence, égale à la mesure de débattement utile des lumières oblongues **8**. Le panneau mobile **5** présente, par ailleurs, perpendiculairement à l'axe **4**, une dimension, comprise entre le côté **7** et le bord replié **10**, légèrement inférieure à la mesure interne correspondante de l'encadrement **2**. Le bord replié **10** est formé, dans le prolongement du bord **9** dont la largeur est choisie de telle manière que, dans une position fermée, telle qu'illustrée par la **fig. 1**, le bord replié **10** s'étende dans un plan situé derrière la face interne de l'encadrement **2**. Ainsi que cela apparaît dans ce qui suit, le bord replié **10** constitue une languette de verrouillage.

Le portillon **3** est associé à un mécanisme **11** de commande en translation du panneau **5** par rapport à l'axe **4** et perpendiculairement à ce dernier, sur une mesure égale à la longueur utile des lumières oblongues **8**. Dans une première forme de réalisation, le mécanisme **11** comprend un organe d'appui **12** qui est monté immobilisé axialement entre des butées **13** mais susceptible de tourner sur l'axe **4**, de façon à s'étendre parallèlement à la face interne du panneau **5** duquel il est maintenu solidaire. L'organe d'appui **12** peut être une barrette, comme illustré en trait plein à la **fig. 2**, ou une demie contre-porte, telle qu'illustrée en traits mixtes. Dans un tel cas, la contre-porte est susceptible de prendre appui sur le bord tombé **6** inférieur, en remplacement de la butée basse **13**. L'organe d'appui **12** peut être constitué de toute manière appropriée et, notamment, par une tôle dont un des bords est roulé pour permettre son montage sur l'axe **4**.

Le mécanisme **11** comprend, par ailleurs, un organe mobile **14** porté par le panneau **5** pour être accessible et manoeuvrable depuis la face extérieure de ce dernier. L'organe mobile **14** comporte un pêne **15** s'étendant parallèlement à la face interne du panneau **5**, de manière à pouvoir coopérer avec au moins une butée **16** portée par l'organe d'appui **12**.

Dans une forme de réalisation illustrée par les **fig. 1** et **2**, l'organe mobile **14** est du type tournant en étant constitué, par exemple de façon connue, par un barillet de serrure **16**. Le barillet **16** comporte, en tant que pêne **15**, un excentrique, tel qu'un disque excentré, un levier ou une rampe, dont le bord utile coopère avec deux butées **17₁** et **17₂** portées par l'organe d'appui **12**. La conformation de l'excentrique est choisie pour que sa rotation partielle sollicite l'une ou l'autre des butées **17₁**, **17₂** sur une plage de translation au plus égale à la longueur utile des lumières oblongues **8**.

Le portillon décrit ci-dessus fonctionne de la façon suivante.

Dans la position illustrée par la **fig. 1**, le panneau **5** est placé en position fermée dans le plan de l'encadrement de support **2**, de telle manière que la languette de verrouillage **10** s'étende derrière ce dernier. Toutefois, dans cette position, le panneau **5** n'est pas verrouillé et peut donc être ouvert en étant soumis à un pivotement sur l'axe **4** dans le sens de la flèche **f₁**.

Lorsqu'il est souhaité verrouiller le panneau mobile **5** en position de fermeture, l'utilisateur manoeuvre l'organe mobile **14** dans le sens de la flèche **f₂** (**fig. 3**), lorsqu'il s'agit d'une clé, pour faire tourner l'excentrique **15** dans le sens correspondant et amener sa coopération avec la butée **17₂**.

Le développement du profil de l'excentrique **15** se traduit par une réaction sur la butée **17₂** immobile, laquelle produit la translation du panneau **5** dans le sens de la flèche **f₃** (**fig. 1**). Le bord replié **10** est ainsi glissé derrière la face interne de l'encadrement **2** sur toute sa largeur et constitue, comme illustré par la **fig. 3**, une languette de verrouillage s'opposant à toute possibilité d'ouverture du panneau mobile **5**. Outre sa fonction de verrouillage, la languette **10** constitue un organe de sécurité s'opposant efficacement et de façon dissuasive à l'introduction d'instruments entre le bord **9** et l'encadrement **2** pour soumettre le panneau **5** à une déformation suffisante pour provoquer son ouverture intempestive et l'effraction de la boîte (1). En outre, la languette **10** constitue avec le bord **9** un profilé du type cornier présentant une grande résistance à la déformation permanente.

Dans cette position, le côté opposé du panneau mobile **5** est immobilisé efficacement par l'axe **4**, tout en étant placé à distance du bord interne correspondant de l'encadrement **2**.

De manière à apporter une sécurité positive, également dissuasive au droit de ce côté, le panneau mobile **5** conforme à l'invention comporte, de préférence dans le prolongement du côté **7**, un bord **18** replié vers l'extérieur et possédant une largeur supérieure à celle de la languette **10**. La largeur du bord replié **18** est, de préférence, égale au double de celle de la languette **10**. Le bord **18** est aussi, de préférence, placé dans le plan du côté 7.

Ainsi, comme cela ressort de la **fig. 3**, dans la position fermée et verrouillée du panneau mobile **5**, le bord **18** obture l'intervalle existant entre le côté **7** du panneau mobile (5) et la face interne de l'encadrement **2** et assume ainsi une fonction analogue à celle de la languette **10**.

Pour déverrouiller et ouvrir le panneau mobile **5**, l'utilisateur manoeuvre l'organe mobile **14** dans le sens de la flèche **f₄** (**fig. 4**). Le pêne **15** agit sur la butée **17₁**, ce qui provoque la translation du panneau mobile (5) dans le sens de la flèche **f₅** sur la mesure correspondant à la longueur utile des lumières oblongues **8**. Ceci a pour effet de dégager la languette de verrouillage **10** par rapport à l'encadrement **2**, de sorte qu'il devient possible alors, comme cela est illustré en pointillé à la **fig. 4**, de faire pivoter le panneau **5** dans le sens de la flèche **f₁** pour provoquer son ouverture par pivotement sur l'axe **4**.

Ainsi, contrairement aux solutions connues, le verrouillage du panneau mobile **5**, à partir d'un organe mobile se présentant de façon traditionnelle, est obtenu par translation latérale du panneau **5** sur une mesure telle qu'une languette (10), formée par ce dernier, vienne s'engager derrière l'encadrement (2) de support.

L'organe mobile **14** peut être réalisé de façon différente de ce qui est décrit ci-dessus et peut aussi comporter un excentrique **15**, tel que celui illustré par la **fig. 5**. Dans un tel cas, l'excentrique **15** comprend une lumière **19**, du type arqué, décentrée par rapport à l'axe de rotation **20** du barillet **16** et coopérant avec un galet **21** porté par l'organe d'appui **12** pour constituer une butée de réaction.

La **fig. 6** montre une variante de réalisation selon laquelle l'organe mobile **14** est constitué par un coulisseau mobile en translation dans le sens double de la flèche **f₆**. Le pêne **15** est alors constitué par une plaquette **22** comportant deux rampes **23** susceptibles de coopérer, soit avec les butées **16** de l'exemple précédent, soit avec des galets **24₁** et **24₂** portés par l'organe d'appui **12**.

Bien que cela ne soit pas représenté, l'organe **14** pourrait aussi être constitué par un pignon denté coopérant avec une crémaillère droite porté par l'organe d'appui **12**, cette crémaillère assumant la fonction de butée **17**. L'organe **14** pourrait aussi être constitué par une came à crochet.

Dans une forme de réalisation particulière, il peut être prévu de réaliser l'organe d'appui **12** sous la forme d'une contre-porte venant doubler le panneau **5** pour en assurer le renforcement propre, ainsi que celui des bords **6**, voire **7** et **9**. Dans un tel cas, l'organe d'appui **12** délimite alors une ouverture correspondant à celle d'un guichet **25** ménagé dans le panneau mobile **5** pour le passage des documents devant être insérés dans la boîte.

Il peut être prévu, également, de faire comporter à l'organe d'appui **12** un élément de renforcement **26**, du type barre ou profilé, tel qu'illustré aux **fig. 1** et **2** et comprenant une partie terminale **27** traversant le côté **7**. Un tel élément de renforcement assume alors une fonction anti-effraction, ainsi, éventuellement, qu'une fonction d'immobilisation angulaire de l'organe d'appui **12** par rapport à la face interne du panneau mobile **5**.

## Revendications

**1.** Portillon de sécurité, notamment pour boîtes, cases et coffres, du type comprenant un panneau (**5**) monté pivotant par un axe (**4**) sur un encadrement de support (**2**) par l'intermédiaire de lumières oblongues (**8**) et pourvu d'un moyen de verrouillage du panneau en position fermée, un tel panneau étant monté pour disposer, par rapport à l'encadrement, d'une possibilité de déplacement perpendiculairement à l'axe de pivotement et parallèlement à son plan, caractérisé en ce que :
- le panneau (**5**) est monté par des lumières oblongues (**8**) sur l'axe (**4**) et parallèle à celui voisin de l'axe (**4**), un bord (**10**) replié vers l'extérieur formant languette de verrouillage susceptible d'être engagée derrière l'encadrement (**2**) et présentant une largeur au plus égale à la longueur des lumières,
- l'encadrement (**2**) présente, perpendiculairement à l'axe, une mesure intérieure légèrement plus grande que celle correspondante du panneau augmentée de la largeur de la languette,
- et le moyen de verrouillage est constitué par un mécanisme (**11**) de commande en translation du panneau (**5**) par rapport et perpendiculairement à l'axe (**4**) sur une mesure égale à la longueur utile des lumières, de manière à assurer, soit le dégagement, soit l'engagement de la languette derrière l'encadrement.

**2.** Portillon de sécurité selon la revendication 1, caractérisé en ce que le côté (**7**) du panneau proche de l'axe (**4**) comporte un bord (**18**) replié vers l'extérieur possédant une largeur supérieure à celle de la languette (**10**) et décalé dans le même plan que cette dernière pour être disposé derrière l'encadrement dans l'état fermé du panneau.

**3.** Portillon de sécurité selon la revendication 1, caractérisé en ce que le mécanisme (**11**) de commande en translation comprend :
- un organe d'appui (**12**) monté tournant sur l'axe mais immobilisé parallèlement à la face interne du panneau et supportant au moins une butée (**17**),
- un organe mobile (**14**) porté par le panneau, manoeuvrable depuis la face extérieure de ce dernier et comportant un pêne ou analogue (**15**) coopérant avec la butée.

**4.** Portillon selon la revendication 3, caractérisé en ce que l'organe d'appui (**12**) est immobilisé parallèlement à la face interne du panneau par un élément de renforcement (**26**) traversant le bord tombé (**7**) du côté du panneau proche de l'axe.

**5.** Portillon selon la revendication 3, caractérisé en ce que le mécanisme (**11**) comprend un organe mobile (**14**) du type tournant associé à un pêne du type excentrique.

**6.** Portillon selon la revendication 3, caractérisé en ce que le mécanisme (**11**) comprend un organe mobile (**14**) du type à translation associé à un pêne (**22**) du type à rampes.

**7.** Portillon selon l'une des revendications 3 à 6, caractérisé en ce que l'organe d'appui comporte deux butées espacées (**17₁, 17₂**).

**8.** Portillon selon l'une des revendications 3 à 7, caractérisé en ce que chaque butée est constituée par un galet.

**9.** Boîte, case ou coffre comportant au moins un portillon selon l'une des revendications 1 à 8.

## Patentansprüche

1. Sicherheitstür, insbesondere für Kästen, Fächer und Geldschränke, die eine Platte (5) aufweist, die drehbar um eine Achse (4) auf einem Trägerrahmen (2) mittels Langlöchern (8) angebracht ist und eine Vorrichtung zur Verriegelung der Platte in geschlossenem Zustand aufweist, wobei diese Platte angebracht wird, um in bezug auf den Rahmen eine Verschiebung senkrecht zur Schwenkachse und parallel zu ihrer Ebene zu ermöglichen, dadurch gekennzeichnet, daß
- die Platte (5) mittels Langlöchern (8) auf der Achse (4) angebracght ist und auf einer zu der an die Achse angrenzenden Seite parallelen Seite (9) einen nach außer gebogenen Rand (10) aufweist, der eine Verriegelungszunge bildet, die hinter dem Rahmen (2) in Eingriff gebracht werden kann und deren Breite höchstens der Lochlänge entspricht,
- der Rahmen (2) senkrecht zur Achse ein Innenmaß aufweist, daß etwas größer ist als das entsprechende Maß der Platte zuzüglich der Breite der Zunge,
- und daß die Verriegelungsvorrichtung einen Mechanismus (11) zur Steuerung der Verschiebung der Platte (5) bezüglich und senkrecht zur Achse (4) aufweist, über das der Nutzlänge der Löcher entsprechende Maß, um entweder das Herauslösen oder das Eingreifen der Zunge hinter dem Rahmen zu gewährleisten.

2. Sicherheitstür nach Anspruch 1, dadurch gekennzeichnet, daß die an die Achse (4} angrenzende Seite (7) der Platte einen nach außen gebogenen Rand (18) aufweist, der breiter ist als die Zunge (10) und in der gleichen Ebene wie letztere versetzt ist, um in geschlossenem Zustand der Platte hinter dem Rahmen angebracht zu sein.

3. Sicherheitstür nach Anspruch 1, dadurch gekennzeichnet, daß der Mechanismus (11) zur Steuerung der Verschiebung aufweist :
- ein Stützorgan (12), das drehbar auf der Achse angeordnet ist, aber parallel zur Innenfläche der platte unbeweglich ist und mindestens einen Anschlag (17) aufweist,
- ein von der platte gehaltenes bewegliches Organ (14), das von der Außenfläche der Platte gesteuert werden kann und einen Riegel oder dergleichen (15) aufweist, der mit dem Anschlag zusammenwirkt.

4. Sicherheitstür nach Anspruch 3, dadurch gekennzeichnet, daß das Stützorgan (12) parallel zur Innenfläche der Platte durch ein Verstärkungsglied (26) festgelegt wird, welches durch den umgebogenen Rand (7) der an die Achse angrenzenden Seite der Platte geht.

5. Sicherheitstür nach Anspruch 3, dadurch gekennzeichnet, daß der Mechanismus (11) ein bewegliches Organ (14) aufweist, das drehbar ist und mit einem exzentrischen Riegel verbunden ist.

6. Sicherheitstür nach Anspruch 3, dadurch gekennzeichnet, daß der Mechanismus (11) ein bewegliches Organ (14) aufweist, das verschiebbar ist und mit einem mit schrägern versehenen Riegel (22) verbunden ist.

7. Sicherheitstür nach einem der Ansprüche 3 bis 6, dadurch gekennzeichnet, daß das Stützorgan zwei beabstandete Anschläge (17₁, 17₂) aufweist.

8. Sicherheitstür nach einem der Ansprüche 3 bis 7, dadurch gekennzeichnet, daß jeder Anschlag durch eine Rolle gebildet wird.

9. Kasten, Fach oder Geldschrank mit mindestens einer Sicherheitstür nach einem der Ansprüche 1 bis 8.

## Claims

1. Security door, especially for boxes, cases and safes, of the type comprising a panel (5) mounted for pivoting about a pin (4) on a supporting frame (2) via oblong slots (8) and equipped with a means for locking the panel in closed position, such a panel being mounted in such a way as to have a possibility of moving with respect to the frame, perpendicularly to the pivot pin and in parallel to its plane, characterized in that :
- the panel (5) is mounted via oblong slots (8) on the pin (4) and comprises on one side (9) parallel to that close to the pin (4) an outwardly bent edge (10) forming a locking strip adapted to be engaged at the back of the frame (2) and of width at the most equal to the length of the slots,
- the frame (2) has, perpendicularly to the pin, an inner measurement which is slightly greater than that corresponding to the panel increased by the width of the strip, and
- the locking means is constituted by a mechanism (11) controlling in translation the panel (5) relatively and perpendicularly to the pin (4) over a distance equal to the serviceable length of the slots, thereby ensuring either the release of the strip or its engagement at the back of the frame.

2. Security door according to claim 1, characterized in that the side (7) of the panel which is near the pin (4) has an outwardly bent edge (18) of width greater than that of the strip (10) and offset with respect to the latter in order to be placed et the back of the frame when the panel is closed.

3. Security door according to claim 1, characterized in that the mechanism (11) of control in translation comprises :
- a supporting member (12) mounted for pivoting about the pin but immobilized in parallel to the internal face of the panel and supporting at least one abutment (17),
- a mobile member (14) carried by the panel and controllable from the external face of the latter and comprising a bolt (15) cooperating with the abutment.

4. Door according to claim 3, characterized in that the support member (12) is immobilized in parallel to the internal face of the panel by a reinforcing element (26) traversing the cutoff edge (7) on the panel side near the pin.

5. Door according to claim 3, characterized in that the mechanism (11) comprises a pivoting type mobile member (14) operationally coupled to an eccentric type bolt.

6. Door according to claim 3, characterized in that the mechanism (11) comprises a translation type mobile member (14) associated to a ramp type bolt (22).

7. Door according to one of claims 3 to 6, characterized in that the support member comprises two spaced apart abutments (17₁, 17₂).

8. Door according to one of claims 3 to 7, characterized in that each abutment is constituted by a roller.

9. Box, case or safe comprising at least one door according to one of claims 1 to 8.
